# FASCICULE DE BREVET EUROPEEN

(11) **EP 1 082 977 B1**
(45) Date de publication et mention de la délivrance du brevet: **14.09.2005**
(21) Numéro de dépôt: 00420182.8
(22) Date de dépôt: 29.08.2000
(51) Int. Cl.: A63C 5/12

(54) **Ski, ou autre planche de glisse sur neige, comportant des chants latéraux rigides et distincts et procédé de réalisation de tels chants**
Ski, oder andere Gleitbretter mit verstärkten und separaten Seitenwangen und dazugehöriges Verfahren
Ski, or other gliding board having rigid and distinct sidewalls and method of making the same

(30) Priorité: 09.09.1999 FR 9911488
(43) Date de publication de la demande: 14.03.2001
(73) Titulaire: SKIS ROSSIGNOL S.A., F-38509 Voiron Cédex (FR)
(72) Inventeur: Noviant, Jérôme, 38500 Voiron (FR)
(74) Mandataire: Vuillermoz, Bruno

(56) Documents cités:
- DE-A- 4 033 780
- FR-A- 2 703 915
- US-A- 4 093 268

## Description

La présente invention concerne un ski, ou autre planche de glisse sur neige, comportant des chants latéraux rigides et distincts, matérialisés par des éléments de renfort rigides en forme de baguettes longitudinales.

La présente invention concerne également un procédé de réalisation de chants latéraux rigides et distincts sous la forme d'éléments de renfort rigides.

### Domaine de l'invention

La Figure 1 représente, schématiquement et en coupe transversale, un ski traditionnel.

Ce ski présente :
- un ensemble inférieur comprenant une semelle de glissement 1 bordée de part et d'autre par des carres métalliques latérales 3 et 4 ; cet ensemble est surmonté d'une couche de renfort fibreux 2 ;
- un noyau 5 surmontant cet ensemble inférieur, et bordé de part et d'autre par deux éléments de renfort en longerons rigides 6, 7 ; et
- un ensemble supérieur comprenant une couche de renfort fibreux 15, surmontée d'une couche supérieure plastique 10 de protection et de décor.

Les deux éléments de renfort rigides 6, 7, qui sont appelés « chants » en langage du métier, sont situés au-dessus de l'ensemble inférieur, et ils ont une épaisseur non négligeable. Les faces latérales externes 8, 9 des deux éléments de renfort rigides 6, 7 forment au moins une partie des faces latérales du ski.

Les deux éléments latéraux de renfort rigides 6, 7 sont destinés à :
- transmettre directement des efforts du pied de l'utilisateur à la neige ; ils permettent, en particulier, d'éviter « l'écrasement » des différents composants empilés dans la structure du ski lorsque le ski est sollicité ; la force d'impulsion générée par le skieur notamment au moment de conduite du virage, tend en effet à écraser le ski entre ses pieds et la neige ; cet écrasement se traduit par une perte de temps de réaction et une perte d'énergie donc par une perte d'efficacité ;
- consolider la tenue des carres métalliques à l'intérieur de la structure du ski ; au cours de son utilisation, le ski est souvent malmené par la présence de pierres sur les pistes ; si l'appui situé au-dessus de la carre n'est pas assez ferme, les carres s'enfoncent ou s'arrachent sous un choc important ;
- renforcer la structure du ski en flexion et en torsion, avec des éléments latéraux de renfort 6, 7 présentant un haut module d'Young ; on améliore les raideurs et on obtient une amélioration des résistances à la rupture ;
- renforcer la résistance des chants du ski à l'abrasion ; les chants d'un ski alpin sont soumis à l'abrasion de la neige, à l'usure par frottement contre des obstacles rencontrés sur la piste, (sapins, rochers, ...) et à l'agression des carres de l'autre ski de la paire ;
- participer à l'aspect esthétique du ski ; les chants du ski sont une zone bien visible de tous.

Un ski traditionnel comporte donc des chants, ou éléments latéraux de renfort, ou longerons rigides de renfort, situés de chaque côté d'une âme centrale appelée noyau et disposés au-dessus des carres métalliques.

Ces longerons peuvent avoir une longueur sensiblement égale à la longueur portante du ski, ou inférieure à celle-ci. De même, la hauteur de ces longerons peut correspondre à la hauteur totale du ski, ou être inférieure à cette hauteur.

Ces longerons correspondent ainsi à un besoin de consolidation d'au moins une zone du ski soumise à des pressions ou sollicitations importantes.

### Etat de la technique

Par exemple, il est connu par les brevets US 3.967.992, US 4.093.268, et US 4.455.037, de réaliser des skis avec des éléments de renforcement correspondant en dimensions aux surfaces latérales des skis c'est-à-dire ayant sensiblement la longueur et la hauteur du ski.

D'autres solutions intermédiaires comportant des éléments de renforcement localisés existent par les documents FR-A-2.683.734 et FR-A-2.703.915 de la Demanderesse.

Ces éléments latéraux de renfort sont de différentes natures, et différents procédés de réalisation permettent de les obtenir.

Pour la réalisation des planches de glisse comportant des carres inférieures métalliques, on trouve, à l'heure actuelle, les éléments de renfort essentiellement sous deux formes :
- un composite lamifié, avec résine thermodurcissable à base de phénol ou de mélamine, par exemple.
- un matériau polymère thermoplastique extrudé puis injecté tel que l'Acrylonitrile-Butadiène-Styrène (A.B.S.), par exemple.

### Résumé de l'invention

L'invention a pour objet un ski, ou autre planche de glisse sur neige, dont les caractéristiques sont optimisées par l'utilisation d'éléments latéraux de renfort améliorés.

Un ski, ou autre planche de glisse sur neige, présentant les deux bords latéraux et longitudinaux sont constitués par des éléments en longerons rigides distincts appelés « chants ».

Conformément à la présente invention, le ski ou autre planche de glisse sur neige est caractérisé en ce que ces chants comportent, incorporées et réparties dans leur structure, des particules métalliques inaltérables à la corrosion.

Typiquement, ces particules ou inclusions peuvent être des billes métalliques d'un diamètre maximal de 100 µm, ou des paillettes métalliques dont la longueur peut varier entre 5 et 100 µm, et elles sont arrangées de façon discrète dans la structure desdits chants. Elles sont préférentiellement en un métal noble et de densité relativement faible par rapport à l'acier. A titre de métal utilisé pour ces inclusions, on peut citer par exemple le Titane ou le Zirconium, d'aspect blanc et brillant, ou l'Or, d'aspect jaune et brillant.

Conformément à un deuxième aspect de l'invention, un procédé de réalisation de chants latéraux rigides et distincts destinés à un ski ou a une autre planche de glisse sur neige comprend les étapes consistant à recouvrir une mince feuille de papier d'une couche de résine thermodurcissable, saupoudrer cette couche de résine thermodurcissable de particules métalliques, renouveler de nombreuses fois ces deux premières étapes, afin d'obtenir un empilage de feuilles encollées, mettre sous presse cet empilage et déclencher la polymérisation de la résine, et découper l'empilage aux dimensions des chants latéraux.

Conformément à un troisième aspect de l'invention, un procédé de réalisation de chants latéraux rigides et distincts pour un ski ou autre planche de glisse sur neige comprend les étapes consistant à incorporer des particules métalliques aux granulés de matériaux polymères, les extruder et découper des plaques moulées obtenues aux dimensions des chants latéraux.

### Description des Figures

L'invention sera mieux perçue, dans ses divers aspects, lors de la description suivante d'un exemple non limitatif de réalisation, en référence au dessin schématique annexé dans lequel :
- la Figure 2 est une coupe transversale d'un ski conforme à l'invention ;
- la Figure 3 est une vue latérale partielle de ce même ski ;
- la Figure 4 est une coupe schématique d'un composite lamifié utilisable pour la réalisation d'un ski de l'invention.

### Description détaillée

En se référant aux Figures 2 et 3, ce ski se différencie d'un ski traditionnel selon la Figure 1 par le fait que ses chants 6, 7 comportent, incorporées et réparties à l'intérieur de leur structure, une multitude d'inclusions métalliques 11 constituées ici par des paillettes de Titane dont la longueur est typiquement comprise entre 5 et 100 µm.

Si ces chants 6, 7 sont réalisés par découpe d'une plaque 19 en composite lamifié selon la Figure 4, l'invention consiste, à la conception des plaques 19, à déposer une mince feuille de papier 16, à la recouvrir d'une couche de résine liquide thermodurcissable 17, à saupoudrer cette couche de résine liquide de paillettes métalliques 18, puis à renouveler de nombreuses fois cette opération pour obtenir un empilage de feuilles encollées, enfin à mettre sous presse cet empilage pour déclencher la polymérisation de la résine. La plaque ainsi obtenue sera ensuite découpée aux dimensions souhaitées du chant du ski.

Si les chants 6, 7 sont réalisés en un matériau polymère thermoplastique tel qu'en A.B.S., les paillettes métalliques sont incorporées aux granulés de polymère destinés à réaliser des plaques en A.B.S. par moulage, dans lesquelles seront taillés les chants ou seront obtenus des profilés par extrusion.

Compte tenu du fait que les faces latérales 8, 9 du ski sont réalisées, avec leurs classiques rebords latéraux inférieurs 12, 13, ou « débordants », par usinage des côtés latéraux du ski lors des opérations de finition consécutives au moulage du ski, les inclusions métalliques 11, 18 deviennent apparentes sur ces faces latérales, comme on le voit sur la Figure 3.

Comme elles sont constituées d'un métal d'aspect brillant, l'effet visuel ainsi obtenu est particulièrement saisissant, cet effet visuel tendant à valoriser la qualité de ce ski.

A noter que, sur toute la surface apparente des deux débordants 12, 13, cet aspect saisissant est « rénové » à chaque affûtage des carres 3, 4 car une surface neuve des débordants 12, 13 est alors mise à nu.

Le fait d'inclure des éléments métalliques de faible densité dans les éléments de renforcement latéraux a finalement pour effets :
- d'augmenter le module d'Young des chants donc d'améliorer la résistance à l'écrasement et les résistances en flexion et torsion ;
- d'augmenter la résistance à l'abrasion sans pénaliser l'aptitude à l'usinage du débordant ;
- d'obtenir un effet esthétique et un aspect « technique » persistant, qu'une peinture métallisée (de surface) n'aurait pas pu assurer après usure par abrasion.

L'invention n'est pas limitée à l'exemple de réalisation qui vient d'être décrit.

Au lieu de paillettes métalliques, on peut choisir d'incorporer, dans les chants 6, 7, des billes métalliques d'un diamètre pouvant aller jusqu'à 100 µm environ.

Le métal constitutif de ces billes ou paillettes doit être un métal inaltérable à la corrosion, typiquement inaltérable à l'eau et à l'air. Les particules métalliques choisies doivent être inoxydables. Dans ce cas, à la différence d'autres renforts fibreux les charges métalliques sont hydrophobes, et l'on ne court donc pas le risque de détérioration des chants par infiltration d'eau, cette dernière pouvant en outre se transformer en particules de glace destructrices.

Il doit en outre avoir un aspect brillant. Pour ne pas alourdir le ski, il est préférable qu'il soit de relativement faible densité par rapport à l'acier ou les autres métaux courants.

On peut bien sûr pour ceci utiliser de l'Aluminium, ou un alliage d'Aluminium, ou un alliage de Cuivre, ou, dans un mode de réalisation s'écartant de la portée de l'invention, des oxydes de Magnésium ou de Zirconium. Il est possible d'utiliser un matériau noble, tel que du Titane ou de l'Or.

## Revendications

1. Ski, ou autre planche de glisse sur neige, dont les deux bords latéraux et longitudinaux sont constitués par des éléments en longerons rigides distincts (6, 7) appelés « chants »,
**caractérisé en ce que** ces chants (6, 7) comportent, incorporées et réparties dans leur structure, des particules métalliques (11), inaltérables à la corrosion.

2. Ski, ou autre planche de glisse sur neige, selon la revendication 1, **caractérisé en ce que** ces particules métalliques (11) sont des paillettes métalliques.

3. Ski, ou autre planche de glisse sur neige, selon la revendication 2, **caractérisé en ce que** ces paillettes métalliques (11) présentent chacune une longueur comprise entre 5 et 100 µm environ.

4. Ski, ou autre planche de glisse sur neige, selon la revendication 1, **caractérisé en ce que** ces particules métalliques sont des billes métalliques.

5. Ski, ou autre planche de glisse sur neige, selon la revendication 4, **caractérisé en ce que** ces billes métalliques ont un diamètre allant jusqu'à 100 µm environ.

6. Ski, ou autre planche de glisse sur neige, selon l'une des revendications 1 à 5, **caractérisé en ce que** ces particules sont en métal noble.

7. Ski, ou autre planche de glisse sur neige, selon la revendication 6, **caractérisé en ce que** ces particules sont en Titane.

8. Ski, ou autre planche de glisse sur neige, selon la revendication 6, **caractérisé en ce que** ces particules sont en Or.

9. Ski, ou autre planche de glisse sur neige, selon la revendication 6, **caractérisé en ce que** ces particules sont en Zirconium.

10. Procédé de réalisation de chants latéraux rigides et distincts pour un ski ou autre planche de glisse sur neige, comprenant les étapes consistant à :
- recouvrir une mince feuille de papier (16) d'une couche de résine thermodurcissable (17) ;
- saupoudrer cette couche de résine thermodurcissable (17) de particules métalliques (18) ;
- renouveler de nombreuses fois ces deux premières étapes, afin d'obtenir un empilage de feuilles encollées ;
- mettre sous presse cet empilage et déclencher la polymérisation de la résine ; et
- découper l'empilage aux dimensions des chants latéraux.

11. Procédé de réalisation de chants latéraux rigides et distincts pour un ski ou autre planche de glisse sur neige, comprenant les étapes consistant à :
- incorporer des particules métalliques aux granulés de matériaux polymères ;
- les extruder ; et
- découper des plaques moulées, obtenues aux dimensions des chants latéraux.

## Claims

1. Ski or other snow board, of which the two lateral, longitudinal edges are constituted by rigid, distinct elements (6, 7) called "sidewalls",
**characterised in that** said sidewalls (6, 7) comprise corrosion-proof metal particles (11), incorporated therein and distributed in their structure.

2. Ski or other snow board of Claim 1, **characterised in that** said metal particles (11) are metallic flakes.

3. Ski or other snow board of Claim 2, **characterised in that** said metallic flakes (11) each present a length ofbetween about 5 and 100 µm.

4. Ski or other snow board of Claim 1, **characterised in that** said metal particles are metallic bails.

5. Ski or other snow board of Claim 4, **characterised in that** said metallic balls have a diameter going up to about 100 µm.

6. Ski or other snow board of Claim 1 to 5, **characterised in that** said particles are made of noble metal.

7. Ski or other snow board of Claim 6, **characterised in that** said particles are made of titanium.

8. Ski or other snow board of Claim 6, **characterised in that** said particles are made of gold.

9. The ski or other snow board of Claim 6, **characterised by** wherein said particles are made of zirconium.

10. Process for producing rigid, distinct sidewalls for a ski or other snow board, comprising the steps of :
. covering a thin sheet of paper (16) with a layer of thermosettable resin (17),
. sprinkling this layer of thermosettable resin (17) with metallic particles (18),
. repeating these latter two steps a number of times in order to obtain a stack of coated sheets,
. compressing this stack and triggering off polymerization of the resin, and
. cutting out the stack to the dimensions of the sidewalls.

11. Process for producing rigid, distinct sidewalls for a ski or other snow board, comprising the steps of :
. incorporating metallic particles with the granules of polymer materials,
. extruding them, and
. cutting out the moulded plates obtained to the dimensions of the sidewalls.

## Patentansprüche

1. Ski oder anderes Schnee-Gleitbrett, dessen zwei in Längsrichtung verlaufende Seitenränder durch separate, steife Holm-Elemente (6, 7), genannt "Seitenwangen", gebildet sind,
**dadurch gekennzeichnet, daß** diese Seitenwangen (6, 7) in ihrer Struktur aufgenommene und verteilte Metallpartikel (11) aufweisen, die korrosionsbeständig sind.

2. Ski oder anderes Schnee-Gleitbrett nach Anspruch 1, **dadurch gekennzeichnet, daß** die Metallpartikel (11) Metallplättchen sind.

3. Ski oder anderes Schnee-Gleitbrett nach Anspruch 2, **dadurch gekennzeichnet, daß** diese Metallplättchen (11) jeweils eine Länge aufweisen, die etwa zwischen 5 und 100 µm liegt.

4. Ski oder anderes Schnee-Gleitbrett nach Anspruch 1, **dadurch gekennzeichnet, daß** diese Metallpartikel Metallkügelchen sind.

5. Ski oder anderes Schnee-Gleitbrett nach Anspruch 4, **dadurch gekennzeichnet, daß** diese Metallkügelchen einen Durchmesser von etwa bis zu 100µm aufweisen.

6. Ski oder anderes Schnee-Gleitbrett nach einem der Ansprüche 1 bis 5, **dadurch gekennzeichnet, daß** die Partikel aus Edelmetall bestehen.

7. Ski oder anderes Schnee-Gleitbrett nach Anspruch 6, **dadurch gekennzeichnet, daß** diese Partikel aus Titan bestehen.

8. Ski oder anderes Schnee-Gleitbrett nach Anspruch 6, **dadurch gekennzeichnet, daß** diese Partikel aus Gold bestehen.

9. Ski oder anderes Schnee-Gleitbrett nach Anspruch 6, **dadurch gekennzeichnet, daß** diese Partikel aus Zirkonium bestehen.

10. Verfahren zur Herstellung von steifen und separaten Seitenwangen für einen Ski oder ein anderes Schnee-Gleitbrett, umfassend die Schritte bestehend im:
- Beschichten einer dünnen Papierlage (16) mit einer Schicht aus wärmehärtbarem Harz (17);
- Aufstreuen von Metallpartikeln (18) auf diese Schicht aus wärmehärtbarem Harz (17);
- häufigen Wiederholen dieser zwei ersten Schritte, um eine Schichtung verklebter Lagen zu erhalten;
- Anordnen dieser Schichtung unter einer Presse und Auslösen der Polymerisation des Harzes; und
- Schneiden der Schichtung in die Dimensionen der Seitenwangen.

11. Verfahren zur Herstellung steifer und separater Seitenwangen für einen Ski oder ein anderes Schnee-Gleitbrett, umfassend die Schritte bestehend im:
- Einbringen von Metallpartikeln in Granulate aus polymeren Materialien;
- deren Extrudieren; und
- Schneiden der erhaltenen geformten Platten in die Dimensionen der Seitenwangen.
